# FASCICULE DE BREVET EUROPEEN

(11) **EP 0 435 735 B1**
(45) Date de publication et mention de la délivrance du brevet: **22.03.1995**
(21) Numéro de dépôt: 90403641.5
(22) Date de dépôt: 18.12.1990
(51) Int. Cl.: F23D 11/40, F23C 7/00

(54) **Brûleur industriel à combustible liquide à faible émission d'oxydes d'azote, ledit brûleur générant plusieurs flammes élémentaires et son utilisation**
Industriebrenner für flüssige Brennstoffe mit niedrigen Stickstoffoxidemissionen zum Erzeugen von mehreren elementaren Flammen und seine Anwendung
Industrial, liquid-fuel burner with low nitrogen oxide emissions, said burner generating several individual flames, and its use

(30) Priorité: 28.12.1989 FR 8917346
(43) Date de publication de la demande: 03.07.1991
(73) Titulaire: INSTITUT FRANCAIS DU PETROLE, 92502 Rueil-Malmaison (FR); ENTREPRISE GENERALE DE CHAUFFAGE INDUSTRIEL PILLARD, 13272 Marseille Cédex 8 (FR)
(72) Inventeur: Flament, Patrick, F-92500 Rueil Malmaison (FR); Bury, Frédéric, F-13190 Allauch (FR); Martin, Gérard, F-92500 Rueil Malmaison (FR); Pillard, Jean-Claude, F-13008 Marseille (FR)
(74) Mandataire: Andreeff, François

(56) Documents cités:
- EP-A- 0 243 506
- FR-A- 2 122 820
- FR-A- 2 564 182
- GB-A- 2 204 674
- US-A- 3 232 542

## Description

La présente invention concerne un brûleur à combustible liquide à écoulement parallèle selon le préambule de la revendication 1.

L'ensemble des brûleurs industriels de chaudières et foyers refroidis (ou à parois chaudes) correspond sensiblement à deux types essentiels de technologies:
- les brûleurs à turbulence (ou à ventelles de turbulence),
- les brûleurs à écoulement parallèle.

La présente invention se rapport à ce dernier type de brûleurs, qui comprennent un écoulement d'air parallèle à l'axe d'un corps cylindrique ou conique, et un accrocheur de flamme, généralement composé d'une rosace à pales inclinées servant à donner un mouvement de rotation à une partie de l'air d'alimentation, et prenant une partie de la section de sortie du corps cylindrique ou conique.

L'art antérieur peut être illustré par le brevet FR-2.122.820 au nom de la Société Pillard et le brevet FR-2.564.182 au nom de l'Institut Français du Pétrole.

La nécessité de réduire les oxydes d'azote (NOx) générés dans les flammes a mis en évidence depuis longtemps l'intérêt de réduire la teneur en oxygène (0₂) libre qui se combine avec l'azote du combustible, d'étager la combustion pour réduire les températures de pointe, et d'augmenter le taux de gaz brûlés recyclés dans la flamme dans le même but.

La présente invention propose un dispositif qui permet de réduire de manière sensible les oxydes d'azote tout en gardant une combustion de bonne qualité.

De plus, le dispositif selon l'invention est d'une mise en oeuvre aisée.

L'idée maitresse de la présente invention réside dans la combinaison des caractéristiques suivantes:
- brûleur à écoulement parallèle comportant un stabilisateur de flamme à rosace unique à pales inclinées,
- brûleur à écoulement parallèle dont la rosace à pales inclinées comprend un moyeu central ou disque ou cône de dimension relative suffisante en diamètre, et
- injecteur à pulvérisation, par fluide auxiliaire, ayant plusieurs orifices de sortie mais en un nombre n suffisamment faible relativement à l'angle du cône sur lequel sont situés les axes des orifices d'injection de telle façon que le brûleur génère n flammes séparées sur sa plage de fonctionnement ou sur toute la plage de fonctionnement (jusqu'à sa marche nominale).

Comme cela a été dit, une telle combinaison permet, à partir d'un injecteur de combustible liquide, de créer plusieurs flammes indépendantes qui réalisent une combustion étagée du fait qu'une quantité d'air pénètre plus loin dans la zone de combustion avant de rencontrer le combustible. Cette quantité d'air correspond à celle qui est passée entre des jets de combustibles voisins.

Cette combinaison permet, également, de limiter la température de pointe des différentes flammes grâce à un fort taux de recirculation des gaz résultant de la combustion dans les différentes flammes, cela tout en maintenant une stabilisation de la flamme et en évitant le dépôt de gouttes de combustible imbrûlé sur le stabilisateur.

Toutes choses égales par ailleurs, le brûleur mis en oeuvre selon l'invention permet de réduire d'environ 30 % ou davantage les émissions de NO de la flamme.

D'une manière plus générale, la présente invention concerne un brûleur à écoulement parallèle à combustible liquide avec les caractéristiques de la revendication 1.

Le diamètre du moyeu rapporté au diamètre du stabilisateur pourra être supérieur à 45 % et de préférence compris entre 45 % et 60 %.

Les moyens d'injection du combustible pourront être adaptés à réaliser un nombre de flammes élémentaires au plus égal à 6. De même, qu'ils pourront être adaptés à générer un nombre de flammes élémentaires supérieur ou égal à 4.

Les moyens d'injection pourront comporter plusieurs orifices d'injection dont les axes pourront être répartis sur au moins une surface conique dont l'angle au sommet pourra être compris entre 70° et 110°.

Les moyens d'injection pourront comporter plusieurs orifices dont les axes pourront être répartis sur deux surface coniques coaxiales d'angle aux sommets différents et les orifices pourront être décalés angulairement.

Le fluide auxiliaire pourra être de la vapeur d'eau ou un gaz comprimé formant un mélange ou une émulsion entre le fluide auxiliaire et le combustible.

Le moyeu pourra comporter une partie en forme de disque comportant des fentes radiales alimentées en air comburant, ces fentes délivrant un jet d'air comburant sensiblement parallèle à la surface du disque.

Le fluide éventuellement multiphasique, tel une émulsion sortant des moyens d'injection, pourra posséder une vitesse moyenne comprise entre 40 et 100 m/s.

Le brûleur selon l'invention peut être utilisé dans une application industrielle, notamment pour des puissances comprises entre 3 et 75 MW par brûleur.

La présente invention sera mieux comprise et ses avantages apparaitront plus clairement à la description qui suit d'exemples particuliers, nullement limitatifs, illustrés par les figures ci-annexées, parmi lesquelles:
- la figure 1 illustre schématiquement en coupe un brûleur selon l'invention,
- la figure 2 montre une variante de brûleur selon l'invention, comportant notamment un moyeu ayant une partie tronconique,
- la figure 3 représente le stabilisateur de la figure 2, vu de face, et
- la figure 4 représente un mode de répartition des orifices d'injection du combustible sur les moyens d'injection du combustible.

Sur la figure 1, la référence 1 désigne un foyer alimenté par un brûleur 2 du type à écoulement parallèle comportant un cylindre 3 qui peut être remplacé éventuellement par un cône. Ce cylindre 3, d'axe 4, est alimenté de manière classique en air. La direction globale de l'air est sensiblement axiale et est représentée par les flèches 5.

La référence 6 désigne le stabilisateur dans son ensemble qui est centré sensiblement autour de l'extrémité de la canne d'injection 7 de combustible liquide. L'axe de la canne d'injection est confondu avec l'axe 4 du cylindre 3. La canne d'injection du combustible peut être de préférence du type à pulvérisation par fluide auxiliaire, tel de la vapeur d'eau, de l'air comprimé, ou un gaz comprimé.

Le fluide auxilaire réalise la pulvérisation ou l'atomisation du combustible liquide, s'y mélange et peut former une émulsion avec ce dernier.

Pour améliorer l'injection et réaliser une atomisation ultra-fine de combustible, on peut utiliser le système décrit dans la demande de brevet français au nom de la Société Pillard EN. 88/17.591. Ce système réalise une double atomisation qui supprime les gouttelettes de gros diamètre généralement formées au contact du film liquide avec des parois solides, telles celles de l'orifice de sortie.

La canne d'injection 7 comporte à la partie terminale 8 de son extrémité 9 plusieurs orifices 10, 11 servant à l'introduction du mélange fluide auxiliaire/combustible dans le foyer 1.

Les orifices d'injection possèdent des axes d'injection 12, 13. De préférence, selon la présente invention, les axes des orifices d'injection sont situés sur une surface conique d'angle au sommet α (Alpha) compris entre 60° et 110°.

Le stabilisateur 6 comporte une rosace 14 comportant des pales inclinées 15, 16 par rapport au plan axial. Ces pales qui entourent le moyeu central 17 peuvent être planes ou curvilignes.

Le stabilisateur comporte de plus une virole extérieure 15a et une virole intérieure 15b.

Le moyeu 17 comporte une ouverture centrale 18 livrant passage à la canne d'injection 7.

Sur la figure 1, le moyeu 17 a la forme d'un disque comportant des fentes radiales. Le moyeu peut être fabriqué par fonderie ou par emboutissage. Les fentes radiales 19 (Fig. 3) sont alimentées en air comburant et permettent de refroidir et de balayer la surface du moyeu afin d'y éviter les dépôts. L'air sort des fentes sensiblement tangentiellement à la surface du disque.

Sur la figure 1, les pales 15, 16 ont un bord d'attaque compris dans un plan radial.

Le moyeu 17 représenté à la figure 1 est en retrait par rapport au plan radial comportant le bord d'attaque des pales 15 et 16.

Sur la figure 1, la référence 39 désigne un ouvreau qui pourra être conique (cas de la figure) ou cylindrique.

On ne sortira pas du cadre de la présente invention si le moyeu central a une forme conique ou comporte une partie en forme conique 20 (Fig. 2).

On constate sur la figure 1 que le stabilisateur occupe une partie seulement de la section de passage livrée à l'air 5 par le cylindre 3. Il existe un espace annulaire libre 21 autour du stabilisateur 15, cet espace servant au passage d'une partie de l'air comburant. La section de cet espace annulaire peut être égal ou supérieure à 10 % de la section totale de passage du cylindre 3 et elle peut être comprise, préférentiellement, entre 10 et 50 %. De bons résultats peuvent être obtenus pour des sections de passage de l'espace annulaire comprises entre 10 et 35 % de la section de passage totale du passage du cylindre 3 et notamment pour une valeur voisine de 25 %.

Sur la figure 2 qui illustre une variante de la figure 2, l'air alimentant le stabilisateur est guidé en amont de celui-ci par une jupe 22, éventuellement percée de passages 23.

Les éléments communs ou semblables aux différentes figures portent les mêmes références.

Sur la figure 2, l'espace 21 entre le stabilisateur 14 et le cylindre 3 est alimenté par le cylindre annulaire 24 délimité par la jupe cylindrique 22 et le cylindre 3.

Les pales 25 représentées aux figures 2 et 3 possèdent un bord d'attaque 26 incliné vers l'arrière par rapport à un plan radial et incliné par rapport à un plan axial.

Lorsque les pales de la rosace du stabilisateur ont un bord d'attaque incliné vers l'arrière, le moyeu central, ou le disque qu'il comporte, peut être en retrait par rapport au plan radial comportant le point le plus avancé du bord d'attaque orienté vers le foyer 1. Sur la figure 2, ce point porte la référence 27.

Sur la figure 2, le disque du moyeu 28 est situé dans le plan radial portant ce point 27.

La figure 4 représente la partie terminale 29 d'une canne d'injection vue de face. Cette partie terminale comporte six orifices d'injection, dont 3 référencés 30, 31, 32 ont des axes d'injection répartis sur une surface conique faisant un angle au sommet de 70°, et trois autres 33, 34, 35, entourant les précédents, ont des axes d'injection répartis sur une surface conique ayant un angle au sommet de 110°.

Les orifices 30, 31, 32 sont décalés angulairement par rapport aux orifices 33, 34, 35.

Sur la figure 4, les orifices dont les axes sont placés sur un même cône présentent successivement entre eux un écart angulaire de 120°. L'écart angulaire entre les orifices successifs qu'ils soient sur un cône ou sur l'autre est de 60°.

Ces écarts angulaires sont considérés en faisant tourner un plan sur l'axe 36 de la canne d'injection. Un tel agencement permet de favoriser la séparation des flammes élémentaires.

La partie terminale 29 de la canne d'injection pourra avoir une forme tronconique (cas de la figure 2) ou partiellement sphérique.

Sur la figure 1, le diamètre du stabilisateur est désigné par la lettre D et le diamètre du moyeu central par la lettre d.

Selon la présente invention:
$\frac{\text{d}}{\text{D}}$ est supérieur ou égal à 35 %,
$\frac{\text{d}}{\text{D}}$ pourra être compris entre 45 % et 60 %.

Sur la figure 1, deux flammes élémentaires 37 et 38 ont été représentées de façon schématique et sur la figure 2, 5 flammes élémentaires 39, 40, 41, 42 et 43 ont été représentées de façon schématique.

Selon la présente invention, la "flamme" générée par le brûleur est une multi-flamme composée de plusieurs flammes élémentaires indépendantes 37, 38 (Fig. 1) ou 39 à 43 (Fig. 2) séparées de petit diamètre ne se regroupant pas en une seule flamme de grosse dimension.

Entre les flammes élémentaires 39 à 43, qui ne se touchent pas, passe une partie de l'air de combustion A qui participe donc à la combustion en fin de flamme. Ainsi la séparation de flammes élémentaires distinctes permet, en fait, de réaliser une combustion étagée due à l'étagement de l'air, une partie de l'air évitant le combustible au départ. Réciproquement, les flammes élémentaires se trouvent peu oxygénées au départ.

La rosace à pales inclinées est conçue pour réaliser un fort taux de recirculation "R" de gaz brûlés vers les flammes élémentaires. Chaque flamme étant de petite dimension, en manque d'air au départ avec une forte recirculation axiale, se trouve donc à une température de pointe limitée.

La présence du moyeu 28 (disque, cône) permet la réalisation et l'allumage d'un remous "pilote" de stabilisation de flamme, qui permet d'éviter le décrochement des flammes élémentaires, d'assurer leur stabilisation.

## Revendications

1. Brûleur à écoulement parallèle à combustible liquide comportant des moyens d'injection (7, 8) dudit combustible et un stabilisateur de flamme central (6) qui est cylindrique, occupe une partie de la section de sortie du brûleur et comporte une rosace (14) à pâles (15, 16, 25) inclinées située autour d'un moyeu central (17, 28) situé lui-même autour des moyens d'injection (7, 8) le plan de sortie du moyeu étant situé dans le plan de sortie des pâles (figure 2) ou en retrait de celui-ci (figure 1) et le diamètre du moyeu étant supérieur ou égal à 35 % du diamètre du stabilisateur, caractérisé en ce que lesdits moyens d'injection comportent plusieurs orifices d'injection (10, 11 ; 30 à 35) du combustible adaptés à réaliser des flammes élémentaires séparées (37, 38 ; 39 à 43), en ce que ledit moyeu (17, 28) a la forme d'un disque ou d'un cône comportant des fentes radiales (19) et en ce que lesdits moyens d'injection (7, 8) sont du type à pulvérisation par fluide auxiliaire, la combinaison permettant de réaliser un brûleur multi-flamme opérant une combustion étagée.

2. Brûleur selon la revendication 1, caractérisé en ce que le diamètre d du moyeu rapporté au diamètre D du stabilisateur est compris entre 45 % et 60 %.

3. Brûleur selon l'une des revendications 1 ou 2, caractérisé en ce que lesdits moyens d'injection du combustible sont adaptés à réaliser un nombre de flammes élémentaires au plus égal à 6.

4. Brûleur selon l'une des revendications 1 à 3, caractérisé en ce que les moyens d'injection comportent plusieurs orifices d'injection dont les axes sont répartis sur une surface conique dont l'angle au sommet est compris entre 60° et 110°.

5. Brûleur selon l'une des revendications 1 à 4, caractérisé en ce que lesdits moyens d'injection comportent plusieurs orifices dont les axes sont répartis sur deux surfaces coniques coaxiales d'angles aux sommets différents et en ce que lesdits orifices sont décalés angulairement.

6. Brûleur selon l'une des revendications précédentes, caractérisé en ce que le fluide auxiliaire est de la vapeur d'eau ou un gaz comprimé formant un mélange ou une émulsion entre le fluide auxiliaire et le combustible.

7. Brûleur selon l'une des revendications précédentes, caractérisé en ce que ledit moyeu comporte une partie en forme de disque et en ce que ladite partie comporte des fentes radiales (19) alimentées en air comburant, lesdites fentes délivrant un jet d'air comburant sensiblement parallèle à la surface du disque.

8. Brûleur selon l'une des revendications 1 à 7, caractérisé en ce que le fluide multiphasique sortant desdits moyens d'injection possède une vitesse moyenne comprise entre 40 et 100m/s.

9. Utilisation du brûleur selon l'une des revendications 1 à 8 à une application industrielle pour des puissances comprises entre 3 et 75 MW par brûleur.

## Claims

1. A liquid fuel parallel flow burner comprising injection means (7, 8) for the fuel and a cylindrical central flame stabiliser (6) occupying a portion of the outlet section of the burner and comprising a rose (14) with inclined blades (15, 16, 25) located around a central boss (17, 28) itself positioned around the injection means (7, 8), the outlet plane of the boss being located in the outlet plane of the blades (figure 2) or set back from it (figure 1) and the diameter of the boss being greater than or equal to 35% of the diameter of the stabiliser, characterised in that the injection means comprise several injection orifices (10, 11; 30 to 35) for the fuel designed to produce separate elementary flames (37, 38; 39 to 43), in that the boss (17, 28) is disc- or cone-shaped, having radial slits (19) and in that the injection means (7, 8) are of the auxiliary fluid spray type, this combination forming a multi-flame burner operating staggered combustion.

2. A burner in accordance with claim 1, characterised in that the diameter d of the boss in relation to the diameter D of the stabiliser is in the range between 45% and 60%.

3. A burner in accordance with one of claims 1 or 2, characterised in that the fuel injection means are designed to produce a number of elementary flames equal at most to 6.

4. A burner in accordance with one of claims 1 to 3, characterised in that the injection means comprise several injection orifices whose axes are distributed over at least one conical surface having an angle at the vertex in the range between 60° and 110°.

5. A burner in accordance with one of claims 1 to 4, characterised in that the injection means have several orifices whose axes are distributed over two conical surfaces coaxial with different vertex angles and in that these orifices are offset at an angle.

6. A burner in accordance with one of the previous claims, characterised in that the auxiliary fluid is water vapour or a compressed gas forming a mixture or an emulsion of the auxiliary fluid and the fuel.

7. A burner in accordance with one of the previous claims, characterised in that the boss has a disc-shaped section and in that this section has radial slits (19) supplied with oxidising air parallel to the surface of the disc.

8. A burner in accordance with one of claims 1 to 7, characterised in that the multi-phase fluid leaves the injection means at an average speed of between 40 and 100 m/s.

9. The use of a burner in accordance with one of claims 1 to 8 in an industrial application where power levels of between 3 and 75 MW per burner are required.

## Patentansprüche

1. Brenner mit Parallelströmung für flüssige Brennstoffe, umfassend: Injektionsmittel (7,8) für diesen Brennstoff sowie einen mittigen Flammenstabilisator (6), der zylindrisch ist, einen Teil des Austrittsquerschnitts des Brenners einnimmt und einen Schaufelkranz (14) mit geneigten Schaufeln (15, 16, 25) aufweist, der um eine mittige Narbe (17, 28) angeordnet ist, die ihrerseits um die Injektionsmittel (7, 8) angeordnet ist, wobei die Austrittsebene der Narbe in der Austrittsebene der Schaufeln (Fig. 2) oder rückspringend zu dieser (Fig. 1) angeordnet ist und der Durchmesser der Narbe größer oder gleich 35% des Durchmessers des Stabilisators ist, dadurch gekennzeichnet, daß diese Injektionsmittel mehrere Brennstoffinjektionsöffnungen (10, 11; 30 bis 35) aufweisen, die so ausgebildet sind, daß sie elementare, getrennte Flammen (37, 38; 39 bis 43) schaffen, daß diese Narbe (17, 28) die Form einer Scheibe oder eines Konus hat, die radiale Schlitze (19) umfaßt und daß diese Injektionsmittel (7, 8) vom Typ mit Hilfsfluidzerstäubung sind, wobei die Kombination einen Mehrflammenbrenner zu realisieren gestattet, der eine gestufte Verbrennung bewirkt.

2. Brenner nach Anspruch 1, dadurch gekennzeichnet, daß der Durchmesser d der Narbe bezogen auf den Durchmesser D des Stabilisators zwischen 45 und 60% beträgt.

3. Brenner nach einem der Ansprüche 1 oder 2, dadurch gekennzeichnet, daß diese Brennstoffinjektionsmittel so ausgebildet sind, daß sie eine Anzahl von Elementarflammen von höchstens 6 schaffen.

4. Brenner nach einem der Ansprüche 1 bis 3, dadurch gekennzeichnet, daß die Injektionsmittel mehrere Injektionsöffnungen umfassen, deren Achsen über eine konische Fläche verteilt sind, deren Spitzenwinkel zwischen 60° und 110° beträgt.

5. Brenner nach einem der Ansprüche 1 bis 4, dadurch gekennzeichnet, daß diese Injektionsmittel mehrere Öffnungen umfassen, deren Achsen auf zwei konische koaxiale Flächen von unterschiedlichen Spitzenwinkeln verteilt sind und daß diese Öffnungen winkelversetzt sind.

6. Brenner nach einem der vorhergehenden Ansprüche, dadurch gekennzeichnet, daß das Hilfsfluid Wasserdampf oder ein komprimiertes Gas ist, das ein Gemisch oder eine Emulsion zwischen dem Hilfsfluid und dem Brennstoff bildet.

7. Brenner nach einem der vorhergehenden Ansprüche, dadurch gekennzeichnet, daß diese Narbe einen Teil in Scheibenform umfaßt und daß dieser Teil Radialschlitze (19) umfaßt, die mit Sauerstoffträgerluft gespeist sind, wobei diese Schlitze einen Sauerstoffträgerluftstrahl im wesentlichen parallel zur Oberfläche der Scheibe liefern.

8. Brenner nach einem der Ansprüche 1 bis 7, dadurch gekennzeichnet, daß das aus diesen Injektionsmitteln austretende Mehrphasenfluid eine mittlere Geschwindigkeit zwischen 40 und 100 m/s besitzt.

9. Verwendung des Brenners nach einem der Ansprüche 1 bis 8, bei einer industriellen Anlage für Leistungen zwischen 3 und 75 MW pro Brenner.
